# EUROPÄISCHE PATENTSCHRIFT

(11) **EP 2 106 302 B1**
(45) Veröffentlichungstag und Bekanntmachung des Hinweises auf die Patenterteilung: **22.02.2012**
(21) Anmeldenummer: 07819717.5
(22) Anmeldetag: 09.11.2007
(51) Int. Cl.: B07C 3/00

(54) **VERFAHREN UND ANORDNUNG VON VORRICHTUNGEN ZUR BEARBEITUNG VON AN PAKETFACHANLAGEN GERICHTETE POSTSENDUNGEN INNERHALB EINES POSTTRANSPORT- UND POSTVERTEILSYSTEMS**
METHOD AND ARRANGEMENT OF DEVICES FOR PROCESSING MAIL ITEMS ADDRESSED TO POST OFFICE BOX SYSTEMS WITHIN A POSTAL TRANSPORTATION AND MAIL DISTRIBUTION SYSTEM
PROCÉDÉ ET ENSEMBLE DE DISPOSITIFS POUR, DANS UN SYSTÈME DE TRANSPORT ET DE TRI POSTAL, TRAITER DES ENVOIS POSTAUX DESTINÉS À DES INSTALLATIONS DE BOÎTES POSTALES

(30) Priorität: 13.11.2006 DE 102006053671
(43) Veröffentlichungstag der Anmeldung: 07.10.2009
(73) Patentinhaber: Deutsche Post AG, 53113 Bonn (DE)
(72) Erfinder: FRANKENBERG, Steffen, 53359 Rheinbach (DE); ALARIO, Flavio, 53225 Bonn (DE); ALARIO, Rebekka, 53225 Bonn (DE)
(74) Vertreter: Jostarndt, Hans-Dieter
(86) Internationale Anmeldenummer: PCT/EP2007/009717
(87) Internationale Veröffentlichungsnummer: WO 2008/058676

(56) Entgegenhaltungen:
- WO-A-03/034293

## Beschreibung

Die Erfindung betrifft ein Verfahren zur Bearbeitung von Postsendungen innerhalb eines Posttransport- und Postverteilsystems, das wenigstens ein erstes Postverteilzentrum, ein zweites Postverteilzentrum und eine elektronische Paketfachanlage im Bereich des zweiten Postverteilzentrums umfasst, wie beispielsweise aus WO-A-03/034293 bekannt. Dabei werden in dem ersten Postverteilzentrum auf der Postsendung befindliche Daten von einer Lesevorrichtung erfasst. Bei den erfassten Daten handelt es sich wenigstens um die Postsendung eindeutig identifizierende Informationen und um Angaben zum Empfänger der Sendung. Diese erfassten Daten werden einer ersten Datenverarbeitungseinheit im Bereich des ersten Postverteilzentrums übermittelt und dort verarbeitet. Anhand einer mit der Datenverarbeitungseinheit in Verbindung stehenden Datenbank werden Umleitungsverfügungen des ermittelten Empfängers berücksichtigt.

Die Erfindung betrifft ferner eine Anordnung von Vorrichtungen zur Durchführung des Verfahrens.

Im postalischen Bereich sind verschiedene Verfahren bekannt, bei denen die Ermittlung von Umleitungsverfügungen für Postsendungen erfolgt. Beispielsweise offenbart die deutsche Offenlegungsschrift DE 196 44 163 A1 ein Verfahren und eine Vorrichtung zur Online-Bearbeitung von weiterzuleitenden Sendungen. Dabei wird ein Abbild der Sendung aufgenommen und die Sendung in einen Zwischenspeicher transportiert. Nach der Digitalisierung werden die Bereiche mit den interessierenden Informationen ermittelt und automatisch Weiterleitungsvorschriften, Empfängernamen und -adressen sowie bei einem Rücksendevermerk eines Zustellers die Absenderadresse gelesen. Die Ergebnisse werden in einer Datenbank überprüft. Nicht eindeutig mittels OCR-Leser gelesene Empfängernamen und Empfängeradressen werden mit Hilfe von Videokodierungen der Abbilder der Sendungen vorgezogen ausgewertet. Die neue Empfängeradresse wird lesbar und kodiert auf die Sendung gedruckt.

Aus der deutschen Patentschrift DE 100 07 897 C1 ist ein weiteres Verfahren zum Verteilen von Sendungen bekannt. Das Verfahren sieht vor, dass nach der Sendungsaufgabe die mit den Adressen versehenen Sendungsoberflächen eingescannt, die Empfängerangaben gelesen und die ermittelten Empfängerdaten in einer Umleitungsdatenbank, in der Umleitungsverfügungen unter Angabe von Namen und Zustelladressen gespeichert sind, gesucht werden. Der Verfügungsauslöser erhält eine Kennung, die auch suchbarer Bestandteil der gespeicherten Umleitungsverfügung ist. Bei einer gefundenen Umleitungsverfügung werden die Sendungen unter der jeweiligen Kennung und einer laufenden Nummer gespeichert, und dem Verfügungsauslöser werden vom Versanddienst Informationen über eingegangene Sendungen elektronisch zugänglich gemacht. Der Verfügungsauslöser teilt dem Versanddienst elektronisch mit, an welche Zustelladressen die Sendungen unter zeitlichen Bedingungen zu senden sind oder ob bei Briefsendungen Informationen über den Sendungsinhalt elektronisch zugänglich zu machen sind. Die Sendungen werden wieder in den Versandprozess aufgenommen, und auf die Sendungen wird ein maschinenlesbarer Code für die gewählte Zustelladresse aufgebracht. Bei angeforderten Informationen zum Sendungsinhalt werden die Sendungen geöffnet, die Inhalte eingescannt und diese dem Verfügungsauslöser elektronisch zugänglich gemacht.

Aus der europäischen Patentschrift EP 1 053 798 B1 ist ebenfalls ein Verfahren zum Weiterleiten von Postsendungen bekannt, bei dem Sendungen an einen virtuellen Postbriefkasten adressiert sind, um direkt zu einem Empfänger geliefert werden zu können.

Ferner offenbart die europäische Patentschrift EP 1 421 537 B1 der Anmelderin ein Verfahren zum Befördern von Postsendungen unter der Verwendung von elektronischen Paketfachanlagen. Dabei wird die Zustelladresse einer Sendung erfasst und nach einer vom Empfänger vorgegebenen Routine geändert, wobei die Routine eine Zuordnung zwischen mehreren Zustellzeiträumen und Zustelladressen beinhaltet. Wenigstens eine Zustelladresse umfasst eine elektronische Paketfachanlage oder ein Fach einer solchen Paketfachanlage. Falls eine Zustellung zu einer Paketfachanlage vorgesehen ist, wird die Zustelladresse ferner in Abhängigkeit von freien Fächern von Paketfachanlagen geändert. Wählt ein Kunde somit für einen bestimmten Zeitraum eine Zustellung zu einer Paketfachanlage, wird die Sendung an die ausgewählte Paketfachanlage umadressiert. Ist in der vom Kunden gewählten Anlage jedoch kein freies Fach verfügbar, wird die Sendung zu einer Paketfachanlage mit freien Fächern umgeleitet.

Bei den aus dem Stand der Technik bekannten Verfahren zur Berücksichtigung von Umleitungsverfügungen innerhalb von Posttransport- und Postverteilsystemen ist üblicherweise vorgesehen, dass eine neue Adresse auf eine Postsendung aufgebracht wird, sobald eine Sendung umadressiert wird. Dies erfordert einen zusätzlichen Arbeitsaufwand und stellt eine relativ unflexible Handhabung dar, da eine Sendung bei einer möglichen weiteren Umadressierung wiederholt mit einer neuen Zieladresse versehen werden muss. Insbesondere bei der Umleitung von Paketsendungen zu elektronischen Paketfachanlagen kann dies jedoch oftmals passieren, falls beispielsweise festgestellt wird, dass in einer vom Empfänger gewünschten Paketfachanlage kein freies Fach verfügbar ist und eine nochmalige Umadressierung an eine alternative Paketfachanlage erforderlich ist.

Wird dagegen keine neue Adresse auf eine Sendung aufgebracht, sondern die Sendung lediglich anhand der Umleitungsverfügung entsprechend sortiert und innerhalb des Posttransport- und Postverteilsystems geleitet, hat dies den Nachteil, dass Bearbeiter und insbesondere Zusteller von Sendungen keine eindeutige Information darüber erhalten, ob eine Sendung korrekt umgeleitet oder lediglich falsch sortiert wurde.

Aufgabe der Erfindung ist es daher, ein Verfahren zur Bearbeitung von Postsendungen in einem Posttransport- und Postverteilsystem bereitzustellen, bei dem auf einfache und effektive Weise Umleitungsverfügungen zu elektronischen Paketfachanlagen berücksichtigt werden können. Insbesondere soll für Transport und Verteilung verantwortliches Personal die erforderlichen Informationen über eine Umleitung erhalten.

Erfindungsgemäß wird diese Aufgabe durch ein Verfahren mitden Merkmalen des unabhängigen Anspruches 1 gelöst. Vorteilhafte Weiterbildungen des Verfahrens ergeben sich aus den Unteransprüchen 2-8. Die Aufgabe wird ferner durch eine Anordnung von Vorrichtungen nach Anspruch 9 gelöst. Vorteilhafte Ausführungsformen der Anordnung ergeben sich aus den Unteransprüchen 10 und 11.

Die Erfindung umfasst ein Verfahren zur Bearbeitung von Postsendungen innerhalb eines Posttransport- und Postverteilsystems, das wenigstens ein erstes Postverteilzentrum, ein zweites Postverteilzentrum und eine elektronische Paketfachanlage im Bereich des zweiten Postverteilzentrums umfasst. Dabei werden in dem ersten Postverteilzentrum auf der Postsendung befindliche Daten von einer Lesevorrichtung erfasst. Bei den erfassten Daten handelt es sich wenigstens um die Postsendung eindeutig identifizierende Informationen und um Angaben zum Empfänger der Sendung. Die so erfassten Daten werden einer ersten Datenverarbeitungseinheit im Bereich des ersten Postverteilzentrums übermittelt.

Das erfindungsgemäße Verfahren umfasst ferner das Vergleichen der Daten zur Angabe des Empfängers der Postsendung mit in einer Datenbank hinterlegten Daten von registrierten Kunden durch die Datenverarbeitungseinheit des ersten Postverteilzentrums. Ein für einen Kunden in der Datenbank hinterlegter Datensatz wird anhand der erfassten Daten des Empfängers durch die Datenverarbeitungseinheit ermittelt und bereitgestellt. Aus dem Datensatz des Kunden wird eine Umleitungsverfügung ermittelt und eine Zielangabe für eine elektronische Paketfachanlage zu den die Postsendung eindeutig identifizierenden Informationen zugeordnet. Ferner wird ein zweites Postverteilzentrum im Bereich der elektronischen Paketfachanlage ermittelt, und es erfolgt eine Sortierung der Post-sendung im ersten Postverteilzentrum anhand der Zielangabe.

Die von der Postsendung erfassten Daten und die Zielangabe werden von der Datenverarbeitungseinheit des ersten Postverteilzentrums zu einer Datenverarbeitungseinheit des zweiten Postverteilzentrums übermittelt. Die Postsendung wird zum zweiten Postverteilzentrum im Bereich der elektronischen Paketfachanlage transportiert, und die die Postsendung eindeutig identifizierenden Informationen werden durch eine weitere Lesevorrichtung des zweiten Postverteilzentrums erneut erfasst. Die Zielangabe der Postsendung wird durch die Datenverarbeitungseinheit anhand der die Postsendung eindeutig identifizierenden Informationen bestimmt und die Postsendung im zweiten Postverteilzentrum anhand der Zielangabe sortiert. Ferner erfolgt eine Übermittlung der die Postsendung eindeutig identifizierenden Informationen und der zugeordneten Zielangabe auf ein mobiles Gerät.

In einem bevorzugten Ausführungsbeispiel der Erfindung wird nach der Ermittlung einer Umleitungsverfügung aus dem Datensatz des Kunden und der Zuordnung einer Zielangabe für eine elektronische Paketfachanlage eine Reservierung eines Faches in der betreffenden elektronischen Paketfachanlage durchgeführt. Die Reservierung eines Faches in der elektronischen Paketfachanlage für die Postsendung kann durch die Datenverarbeitungseinheit des ersten Postverteilzentrums oder die Datenverarbeitungseinheit des zweiten Postverteilzentrums erfolgen.

Das mobile Gerät umfasst vorzugsweise einen Bildschirm und Mittel zur Erfassung der die Postsendung eindeutig identifizierenden Informationen. In einem Ausführungsbeispiel der Erfindung wird die Zielangabe, welche den die Postsendung eindeutig identifizierenden Informationen zugeordnet ist, bei Erfassung dieser Informationen von der Sendung auf dem Bildschirm angezeigt.

In einem bevorzugten Ausführungsbeispiel der Erfindung handelt es sich bei den die Postsendung eindeutig identifizierenden Informationen um Daten, die in einem Barcode verschlüsselt sind. Die Identifikationsinformationen können ferner in einem RFID-Transponder hinterlegt sein.

In einem Ausführungsbeispiel der Erfindung erfolgt ein Sendungsavis an die Paketfachanlage und von den auf der Postsendung befindlichen Daten, welche im ersten Postverteilzentrum von der Lesevorrichtung erfasst wurden, werden wenigstens die die Postsendung eindeutig identifizierenden Informationen und die Angaben zum Empfänger der Sendung an die Paketfachanlage übermittelt, bevor eine Einlieferung der Sendung an der Paketfachanlage erfolgt. Vorzugsweise wird ferner ein zusätzliches Avis an den Kunden mit der Information generiert, dass eine Sendung für den Kunden voraussichtlich innerhalb der nächsten Stunden in der Paketfachanlage eintreffen wird. Dieses Avis kann vom ersten oder zweiten Postverteilzentrum generiert werden.

Von der Erfindung umfasst ist ferner eine Anordnung von Vorrichtungen zur Bearbeitung von Postsendungen, wobei die Anordnung wenigstens ein erstes Postverteilzentrum, ein zweites Postverteilzentrum und eine elektronische Paketfachanlage umfasst. Sowohl das erste Postverteilzentrum als auch das zweite Postverteilzentrum umfassen jeweils eine Lesevorrichtung zum Erfassen von auf einer Postsendung befindlichen Daten und jeweils eine Datenverarbeitungseinheit zur Verarbeitung der erfassten Daten. Die Anordnung umfasst ferner eine Datenbank in Verbindung mit dem ersten Postverteilzentrum und/oder dem zweiten Postverteilzentrum, in welcher Umleitungsverfügungen von registrierten Empfängern gespeichert sind. Wenigstens die Datenverarbeitungseinheit des ersten Postverteilzentrums weist Mittel zur Ermittlung einer Zielangabe aus einer Umleitungsverfügung eines registrierten Empfängers und Mittel zur Zuordnung dieser Zielangabe zu den die Postsendung eindeutig identifizierenden Informationen auf. Die Datenverarbeitungseinheit des ersten Postverteilzentrums umfasst ferner Mittel zur Übermittlung der von der Lesevorrichtung erfassten Daten an die Datenverarbeitungseinheit des zweiten Postverteilzentrums. Das mobile Gerät steht in Verbindung mit der Datenverarbeitungseinheit des zweiten Postverteilzentrums, wobei diese Datenverarbeitungseinheit Mittel zur Übermittlung wenigstens der die Postsendung eindeutig identifizierenden Informationen und der zugeordneten Zielangabe an das mobile Gerät umfasst.

In einem bevorzugten Ausführungsbeispiel der Erfindung steht die Datenbank in Verbindung mit einer zentralen Verwaltungseinheit, und diese Verwaltungseinheit umfasst Mittel zur Speicherung und Abfrage der Belegzustände der Fächer wenigstens der Paketfachanlage.

Vorzugsweise weisen die Datenverarbeitungseinheit des ersten Postverteilzentrums, die Datenverarbeitungseinheit des zweiten Postverteilzentrums und/oder die zentrale Verwaltungseinheit Mittel zur Übermittlung von den im ersten Postverteilzentrum durch eine Lesevorrichtung ermittelten Daten an wenigstens eine Paketfachanlage auf.

Vorteile, Besonderheiten und zweckmäßige Weiterbildungen der Erfindung ergeben sich aus den Unteransprüchen und der nachfolgenden Darstellung bevorzugter Ausführungsbeispiele anhand der Abbildung in Fig. 1.

Fig. 1 zeigt ein Ausführungsbeispiel der erfindungsgemäßen Anordnung von Vorrichtungen innerhalb eines Posttransport-und Postverteilsystems. Das in der Fig. 1 dargestellte Ausführungsbeispiel umfasst wenigstens ein erstes Postverteilzentrum 30, das auch als Postausgangszentrum PZA bezeichnet wird, und ein zweites Postverteilzentrum 50, das auch als Posteingangszentrum PZE bezeichnet wird. Das System umfasst vorzugsweise mehr als zwei Postverteilzentren, welche geographisch den gesamten Bereich des Posttransport- und Verteilsystems abdecken.

Ein Postverteilzentrum kann sowohl als Posteingangs- als auch als Postausgangszentrum fungieren. Wird eine Postsendung an einem Ort A von einem Kunden aufgegeben und soll an einer Zieladresse am Ort B zugestellt werden, stellt das Postverteilzentrum in der Nähe des Ortes A das Postausgangszentrum PZA dar, während ein Postverteilzentrum am Ort B das Posteingangszentrum PZE darstellt. Wird eine Sendung dagegen am Ort B aufgegeben und soll am Ort A zugestellt werden, fungiert das Postverteilzentrum in der Nähe des Ortes B als Postausgangszentrum, während das Postverteilzentrum am Ort A das Posteingangszentrum darstellt.

Die innerhalb der Postverteilzentren ablaufenden Schritte des erfindungsgemäßen Verfahrens sind somit nicht auf bestimmte physisch vorhandene Gebäude beschränkt, sondern können in unterschiedlichen Anordnungen stattfinden. Somit ist die in Fig. 1 dargestellte Ausführungsform einer Anordnung von Vorrichtungen zur Durchführung des erfindungsgemäßen Verfahrens ebenfalls nicht auf bestimmte physisch vorhandene Gebäude beschränkt, sondern die Bezeichnungen Posteingangs- und Posteingangszentrum beziehen sich auf die jeweils in den Zentren ablaufenden Vorgänge.

Beispielsweise erfolgt in einem Postausgangszentrum eine Grobsortierung von eingegangenen Postsendungen nach Zielorten von Postverteilzentren. Sortierte Sendungen werden zu den verschiedenen Ziel-Postverteilzentren transportiert und dort beispielsweise nach Adressen und Hausnummern feinsortiert. Die feinsortierten Sendungen werden einem Zusteller für eine bestimmte Zustelltour übergeben. Jedes Postverteilzentrum agiert somit sowohl als Postausgangszentrum, indem es eingelieferte Sendungen an andere Postverteilzentren verteilt und als Posteingangszentrum, indem es von anderen Postverteilzentren erhaltene Sendungen für die Zustellung sortiert.

Die Schritte des erfindungsgemäßen Verfahrens werden anhand des in Fig. 1 dargestellten Ausführungsbeispiels erläutert. Die in Fig. 1 dargestellten Vorrichtungen innerhalb der Postverteilzentren können jedoch sowohl die erfindungsgemäßen Verfahrensschritte bei der Einlieferung einer Postsendung als auch bei der Auslieferung einer Postsendung durchführen. Werden Sendungen daher am Ort B eingeliefert, wird das dort angesiedelte Postverteilzentrum 50 zum Postausgangszentrum und die Funktionen der Fig. 1 dargestellten Komponenten und Verbindungen ändern sich entsprechend.

In dem in Fig. 1 dargestellten Ausführungsbeispiel der Erfindung ist eine Postsendung 10 mit einer eindeutigen Sendungsidentifikation 11 versehen. Vorzugsweise handelt es sich bei der Sendungsidentifikation 11 um wenigstens einen Barcode, in dem Angaben verschlüsselt sind, welche die Postsendung eindeutig im System identifizieren. Statt eines Barcodes können auch dreidimensionale Verschlüsselungsmatrizen oder Angaben in Klarschrift genutzt werden, um die Sendung eindeutig zu identifizieren. Möglich ist auch die Kennzeichnung einer Sendung durch einen RFID-Transponder.

Typischerweise handelt es sich bei der Postsendung 10 um eine Paketsendung, die aufgrund ihrer Abmessungen nicht in einen Briefkasten eines Empfängers eingeworfen werden kann, so dass der Empfänger die Zustellung in einer elektronischen Paketfachanlage 20 wählen kann. Der Kunde kann jedoch auch für andere Postsendungen wie Briefsendungen eine Zustellung in einer Paketfachanlage wählen, so dass die Erfindung nicht auf die Bearbeitung von Paketsendungen beschränkt ist. So ist es beispielsweise möglich, dass sich ein Kunde Sendungen an beliebige Paketfachanlagen schicken lassen kann, in deren Nähe er beispielsweise beruflich unterwegs ist oder Urlaub macht.

Das Posttransport- und Verteilsystem umfasst vorzugsweise mehrere Paketfachanlagen, die über das gesamte System verteilt sind. Zweckmäßigerweise befindet sich im Bereich eines jeden Postverteilzentrums wenigstens eine Paketfachanlage. Vorteilhafter ist jedoch die Anordnung mehrerer Paketfachanlagen im Bereich eines Postverteilzentrums beziehungsweise einer Stadt, um dem Kunden möglichst viele Orte für eine mögliche Zustellung bereitzustellen.

Elektronische Paketfachanlagen bringen den Vorteil mit sich, dass ein Empfänger bei der Zustellung nicht an seiner Hausadresse anwesend sein muss, um eine Sendung entgegen zu nehmen. Die Sendung kann vielmehr an eine Paketfachanlage seiner Wahl geschickt und dort in einem Fach deponiert werden. Vorzugsweise erhält der Empfänger eine Benachrichtigung über die Zustellung und kann die Sendung zu einem von ihm frei wählbaren Zeitpunkt aus der Fachanlage abholen.

Paketfachanlagen können üblicherweise von registrierten und/oder nicht-registrierten Empfängern von Sendungen genutzt werden. Für die Erfindung hat es sich jedoch als vorteilhaft erwiesen, dass ein Kunde registriert ist, damit eine von ihm hinterlegte Umleitungsverfügung bei der Bearbeitung von Postsendungen verwendet werden kann.

Werden Pakete innerhalb des Systems transportiert und zugestellt, befindet sich der Barcode 11 beispielsweise auf einem Label, das auf das Paket aufgebracht ist. Das Label kann von einem Versender selbst, von einer Postannahmestelle und in einzelnen Fällen auch von einem Postverteilzentrum auf die Sendung aufgebracht worden sein. Der Barcode dient zur eindeutigen Identifizierung der Sendung und ermöglicht somit insbesondere eine Verfolgung der Sendung im System.

Nach der Aufnahme einer Postsendung 10 in das Posttransport-und Postverteilsystem wird die Sendung einem ersten Postverteilzentrum übergeben, das nun für diese Sendung als Postausgangszentrum 30 fungiert. In dem Postausgangszentrum werden mittels einer Lesevorrichtung 31 Informationen auf der Sendung eingelesen, welche die Sendung eindeutig identifizieren. Bei der Lesevorrichtung 31 handelt es sich beispielsweise um ein Paketanschriftenlesesystem, oder einzelne Bearbeitungsstellen in einem Postverteilzentrum lesen Informationen von Sendungen ein und übermitteln diese an einen zentralen Rechner im Postverteilzentrum.

Wird zur Identifizierung einer Sendung ein Barcode verwendet, werden die Informationen mit einem Scanner eingelesen. Wird dagegen ein RFID-Transponder verwendet, werden die darin hinterlegten Informationen mittels einer zugehörigen Leseeinrichtung erfasst. Die eine Postsendung eindeutig identifizierenden Informationen werden im Folgenden auch als Paket-ID bezeichnet.

Ferner werden von der Lesevorrichtung 31 Angaben zu dem Empfänger der Sendung ermittelt. Diese Angaben können beispielsweise durch OCR-Lesegeräte erfasst und durch eine Datenverarbeitungseinheit 32 verarbeitet werden. In einem bevorzugten Ausführungsbeispiel der Erfindung ist auf die Sendung eine Empfänger-Kennung aufgebracht, welche von der Leseeinrichtung maschinell eingelesen werden kann. Dabei handelt es sich beispielsweise um eine Kunden-ID des Empfängers, der im System registriert ist. Die Kunden-ID kann ebenfalls verschlüsselt oder in Klarschrift auf der Sendung aufgebracht sein. Beispielsweise wurde die Kunden-ID von einem Empfänger beim Bestellen einer Warensendung angegeben, so dass der Versender die Kunden-ID beim Versand im Bereich des Adressfeldes auf die Sendung aufbringen kann. Ist keine Kunden-ID aufgebracht, kann beispielsweise der Kundenname und die Kundenanschrift eingelesen werden, die in Klarschrift auf der Sendung vermerkt sind.

Darüber hinaus können weitere Adressinformatiorien wie Straße, Hausnummer, Postleitzahl oder die Abmessungen einer Sendung erfasst und von verschiedenen Systemen verarbeitet werden.

Die ermittelte Paket-ID wird zusammen mit den Angaben zu dem Empfänger an eine Datenverarbeitungseinheit 32 in Verbindung mit dem Postausgangszentrum 30 übermittelt. Die Datenverarbeitungseinheit hat Zugriff auf eine Kundendatenbank 40, in welcher Umleitungsverfügungen gespeichert sind, welche von Kunden erlassen wurden. Die Datenbank 40 kann sich innerhalb des Postausgangszentrums befinden. Vorzugsweise ist sie jedoch in einer zentralen Verwaltungseinheit 41 angeordnet, so dass alle Postverteilzentren des Systems Zugriff auf die Datenbank haben.

Die Datenverarbeitungseinheit stellt eine Anfrage an die Datenbank 40, ob für die erfasste Kunden-ID eine Umleitungsverfügung hinterlegt ist. Dabei handelt es sich vorzugsweise um eine Verfügung, dass eine Postsendung an einer vom Kunden gewählten Paketfachanlage zugestellt werden soll. Dabei können vom Kunden verschiedene Zustellroutinen hinterlegt werden, so dass er für verschiedene Zeiträume verschiedene Paketfachanlagen angeben kann.

Ist die Postsendung ursprünglich an die Hausadresse des Kunden adressiert, erfolgt nun eine Umleitung der Sendung zu einer Paketfachanlage. Auch wenn die Sendung zuvor bereits an eine Paketfachanlage adressiert war, kann eine Umleitung an eine andere Paketfachanlage erfolgen, falls der Kunde dies hinterlegt hat.

Bei der Umleitung der Sendung können ferner Kapazitäten von Paketfachanlagen berücksichtigt werden. Hat der Kunde eine Paketfachanlage ausgewählt, dem System ist jedoch bekannt, dass in der betreffenden Paketfachanlage keine freien Fächer verfügbar sind, kann eine alternative Paketfachanlage mit verfügbaren Fächern ausgewählt werden.

Eine Komponente in Verbindung mit der Datenverarbeitungseiriheit 32 verfügt somit vorzugsweise für alle Paketfachanlagen des Posttransport- und Verteilsystems über die aktuellen Belegzustände und Reservierungen für angekündigte Postsendungen. Zweckmäßigerweise ist diese Komponente ebenfalls in der zentralen Verwaltungseinheit 41 angeordnet.

Aus der Umleitungsverfügung des Kunden mit der eingelesenen Kunden-ID wird eine Zielangabe ermittelt, und diese Zielangabe wird der eindeutigen Identifikation der Sendung zugeordnet. Der Sendung wird daraufhin das Postverteilzentrum zugeordnet, in dessen Bereich sich die Zielangabe und damit die elektronische Paketfachanlage befindet, zu welcher die Sendung umgeleitet werden soll. Dieses Postverteilzentrum 50 fungiert nun für diese Sendung als Posteingangszentrum. Die Sendung wird mit Transportmitteln wie beispielsweise Zügen oder Kraftfahrzeugen zu dem betreffenden Posteingangszentrum 50 transportiert und dort angenommen. Ferner ordnet die Datenverarbeitungseinheit 32 der Zielangabe die zugehörige Paket-ID der Sendung zu. Über eine Datenleitung werden wenigstens die Zielangabe und die Paket-ID an eine entsprechende Datenverarbeitungseinheit 52 in Verbindung mit dem Ziel-Posteingangszentrum 50 übermittelt. Es kann ferner vorgesehen sein, dass weitere Informationen wie Straße, Hausnummer, Postleitzahl oder.die Abmessungen der Sendung ebenfalls an die Datenverarbeitungseinheit 52 des Posteingangszentrums 50 übermittelt werden.

Wird die Paket-ID der Sendung im Posteingangszentrum 50 erneut durch eine Leseeinrichtung 51 erfasst, wird der Sendung durch die Datenverarbeitungseinheit 52 die zugehörige Zielangabe zugeordnet und die Sendung anhand dieser Zielangabe so sortiert, dass sie einem Zustellbezirk und einem Zusteller zugeteilt wird, in dem sich die betreffende Paketfachanlage 20 befindet.

Die Datenverarbeitungseinheit 52 übermittelt die Identifikation der Sendung (Paket-ID) und die zugehörige Zielangabe ferner an ein mobiles Gerät 60. Bei dem mobilen Gerät handelt es sich um eine Vorrichtung, welche ein Zusteller auf einer Zustelltour zu einer oder mehreren Paketfachanlagen mit sich führt und mit welchem er die Paket-IDs von Sendungen auf seiner Zustelltour einliest. Bei dem mobilen Gerät handelt es sich beispielsweise um ein Handheld, auf das Daten von der Datenverarbeitungseinheit 52 übertragen werden können. Mehrere Sendungen werden einer Zustelltour im Bereich des Posteingangszentrums zugeordnet und somit erfolgt auch eine Zuordnung zu einem Handheld eines Zustellers. Dabei werden dem Handheld die Paket-IDs der zu einer Zustelltour gehörenden Sendungen zugeordnet, so dass der Zusteller die Paket-IDs bei Bedarf von den Sendungen seiner Zustelltour einlesen kann. Zweckmäßigerweise erfasst der Zusteller vor Beginn seiner Zustelltour alle Paket-IDs seiner Sendungen.

Die Datenübertragung von der Datenverarbeitungseinheit 52 auf das mobile Gerät 60 kann beispielsweise drahtlos über eine Funk- oder GSM-Verbindung erfolgen. In einem anderen Ausführungsbeispiel der Erfindung wird das Handheld vor Beginn einer Zustelltour in eine Übertragungsvorrichtung wie beispielsweise eine Handheld-Schale eingebracht, und die Daten werden über eine Schnittstelle in der Schale übertragen. In einem anderen Ausführungsbeispiel der Erfindung erfolgt die Übertragung von Daten auf mehrere mobile Geräte von Zustellern nicht direkt durch die Datenverarbeitungseinheit 52 selbst, sondern die Datenverarbeitungseinheit 52 übermittelt die Informationen einer separaten Komponente, welche die Übertragung von Daten auf mehrere mobile Geräte durchführt.

Wird als Paket-ID ein Barcode verwendet, umfasst das mobile Gerät 60 einen Barcodescanner, während es bei Verwendung von RFID-Transpondern ein entsprechendes Lesegerät zum Auslesen von Daten aus dem Transponder umfasst. Das mobile Gerät umfasst ferner wenigstens einen Bildschirm, um dem Zusteller sendungsrelevante Informationen anzuzeigen.

Auf der Sendung wird die Umleitungsverfügung zweckmäßigerweise nicht in Klarschrift aufgebracht. Dadurch verringert sich der Arbeitsaufwand, und diese Vorgehensweise bringt ferner den Vorteil mit sich, dass Zieladressen auch noch nach der ernsten Bestimmung einer Umleitungsverfügung geändert werden können. Ergibt sich nach der Umadressierung einer Sendung beispielsweise, dass in der ausgewählten Paketfachanlage doch keine freien Fächer verfügbar sind, weil eine Paketfachanlage beispielsweise aufgrund eines technischen Defektes nicht einsatzfähig ist, kann die Sendung erneut umadressiert werden. Dabei wäre das wiederholte Aufbringen von Zielangaben auf der Sendung in Klarschrift nicht von Vorteil.

Auch für den Fall, dass ein Empfänger für verschiedene Zeiträume die Zustellung zu verschiedenen Paketfachanlagen vorgesehen hat, besteht die Möglichkeit, dass sich die Zielangabe einer Sendung nach der ersten Umadressierung nochmals ändert. Zweckmäßigerweise führt die Datenverarbeitungseinheit 52 im Posteingangszentrum nach der Erfassung der Paket-ID erneut eine Abfrage in der Datenbank 40 der zentralen Verwaltungseinheit durch, um die aktuellen Vorgaben für eine Umleitung abzufragen. Wurde der Transport der Postsendung vom Postausgangszentrum zum Posteingangszentrum beispielsweise verzögert, kann der Fall eintreten, dass ein bestimmtes Zeitfenster überschritten ist und der Empfänger nun eine Zustellung in einer anderen Paketfachanlage wünscht. In diesem Fall wird die Sendung erneut umgeleitet.

Wird auf der Sendung somit keine Umleitungsverfügung in Klarschrift aufgebracht, ergibt sich für den Zusteller nicht eindeutig, dass für die Sendung eine Umleitung an eine Paketfachanlage verfügt wurde. War die Sendung zuvor für eine Hausadresse vorgesehen, wird sie ihm zwar zur Zustellung an eine Paketfachanlage zugewiesen, auf der Sendung befindet sich als Zieladresse jedoch weiterhin eine Hausadresse. Er kann somit nicht sicher sein, ob es sich dabei um einen richtigen Vorgang handelt oder ob ihm die Sendung falsch zugeordnet wurde. Auch wenn die Sendung zuvor für eine andere Paketfachanlage vorgesehen war, und nun an eine alternative Paketfachanlage umgeleitet wird, stellt dies für den Zusteller keine eindeutige Information dar, da er sich ebenfalls nicht sicher sein kann, dass es sich um einen korrekten Vorgang handelt.

Erfasst der Zusteller bei dem erfindungsgemäßen Verfahren die Paket-ID einer Sendung, kann ihm die aktuell gültige Zielangabe dieser Sendung auf dem Bildschirm des mobilen Gerätes angezeigt werden, da diese Information zuvor von der Datenverarbeitungseinheit 52 des Posteingangszentrums 50 auf das mobile Gerät gespielt wurde. Dem Zusteller wird somit angezeigt, dass das Ziel der Sendung eine bestimmte Paketfachanlage in seinem Zustellbezirk ist, auch wenn sich auf der Sendung selbst eine davon abweichende Adressangabe befindet. Die Anzeige der Zielangabe kann durch weitere Angaben ergänzt werden, so dass auf dem Bildschirm ferner explizit die Information angezeigt werden kann, dass es sich um eine umgeleitete Sendung handelt.

Der Zusteller transportiert die Sendung 10 zu der Paketfachanlage 20 und stellt die Sendung dort in ein freies Fach ein. Dabei kann es sich um ein speziell für diese Sendung reserviertes Fach oder ein Fach aus einer Gruppe von reservierten Fächern handeln. Der Kunde wird daraufhin über die Einstellung benachrichtigt und kann die Sendung zu einem beliebigen Zeitpunkt an der Paketfachanlage abholen.

Die Benachrichtigung des Kunden kann ebenfalls über die zentrale Verwaltungseinheit 41 erfolgen, sobald dieser Verwaltungseinheit von der Paketfachanlage 20 die Information übermittelt wird, dass eine Sendung eingestellt wurde. Die Benachrichtigung des Kunden erfolgt beispielsweise über E-Mail oder SMS.

In einem Ausführungsbeispiel der Erfindung wurde dem Kunden bereits vor der Einstellung der Sendung eine Vorabnachricht übermittelt, dass die Sendung in nächster Zeit in eine Paketfachanlage eingestellt wird. Diese Vorabnachricht kann beispielsweise ausgelöst werden, sobald der Sendung im Postausgangszentrum eine Zielangabe in Form einer Paketfachanlage zugeordnet wurde. Da zu diesem Zeitpunkt noch nicht sichergestellt ist, dass eine Sendung das jeweilige Posteingangszentrum überhaupt erreicht, kann es vorteilhaft sein, die Vorabnachricht erst an den Kunden zu senden, wenn die Sendung im Posteingangszentrum erneut erfasst wird. Nach der Einstellung der Sendung erhält der Kunde eine'Bestätigungsnachricht, dass seine Sendung tatsächlich eingestellt wurde.

Ist es vorgesehen, dass sich die Zielangabe für eine Sendungsumleitung im Laufe des Transport- und Verteilwegs einer Sendung ändern kann, können dem Kunden mehrere Vorabnachrichten über die voraussichtliche Einstellung seiner Sendung übermittelt werden. Beispielsweise kann die zentrale Verwaltungseinheit 41 von einem Kunden eine einmalige Verfügung erhalten, dass eine Sendung umgeleitet werden soll, auch wenn die Sendung bereits im Postausgangszentrum erfasst und sich gegebenenfalls sogar schon auf dem Transportweg zu einem Posteingangszentrum befindet. Die erneute Umleitungsverfügung wird von der zentralen Verwaltungseinheit an die Datenverarbeitungseinheit 52 des Posteingangszentrums 50 übermittelt. Sobald die Paket-ID der Sendung im Posteingangszentrum eingelesen wird, wird der Sendung die neue Zielangabe zugeordnet und die Sendung wird entsprechend sortiert.

Erfolgte bereits die Reservierung eines Faches in einer Paketfachanlage, wird diese Reservierung aufgehoben und möglichst ein Fach in der neu festgelegten Paketfachanlage reserviert. Stellt sich heraus, dass in der neu vom Kunden festgelegten Paketfachanlage keine freien Fächer verfügbar sind, wird zweckmäßigerweise keine erneute Umadressierung der Sendung vorgenommen, und der Kunde wird darüber benachrichtigt.

Die wiederholte Umadressierung einer Sendung kann zu Paketfachanlagen im Bereich des zuerst bestimmten Posteingangszentrums oder außerhalb dessen Bereiches erfolgen. Bei einer Umadressierung innerhalb des Bereiches des Posteingangszentrums erfolgt lediglich die Zuordnung zu einer neuen Paketfachanlage und die Sendung wird einer anderen Zustelltour zusortiert. Soll eine Umadressierung der Sendung außerhalb des Posteingangszentrums erfolgen, weil der Kunde beispielsweise die Zustellung in einer anderen größeren Stadt wünscht, wird das betreffende Postverteilzentrum dieser Stadt ermittelt und die Sendung zu diesem Postverteilzentrum transportiert. Das neu bestimmte Postverteilzentrum fungiert nun als Posteingangszentrum und die erfindungsgemäßen Verfahrensschritte können dort analog durchgeführt werden.

In einem Ausführungsbeispiel der Erfindung wird einer Paketfachanlage 20 ein Sendungsavis übermittelt, wenn in einem Postausgangszentrum 30 festgestellt wird, dass eine Postsendung für eine Paketfachanlage vorgesehen ist. Dabei kann es sich sowohl um direkt an eine Paketfachanlage adressierte Sendungen, als auch um umgeleitete Sendungen handeln. Die im Postausgangszentrum 30 erfassten Daten wie Kunden-ID, Paket-ID, Straße, Hausnummer, Postleitzahl und/oder Abmessungen der Sendung werden der betreffenden Paketfachanlage 20 direkt oder über die zentrale Verwaltungseinheit 41 übermittelt und in einem Speichermittel der Paketfachanlage hinterlegt. Bei Einstellung einer Sendung in der Schließfachanlage werden die Paket-ID erfasst und der zugehörige Datensatz aufgerufen.

Beispielsweise scannt der Zusteller den Barcode einer Sendung ein, der Automat erkennt die Sendung anhand der Paket-ID wieder und zeigt die relevanten Daten des Sendungsdatensatzes auf einem Bildschirm an. Zu den angezeigten Daten gehören zweckmäßigerweise wenigstens die Kunden-ID und der Name des Empfängers. Gegebenenfalls können ferner Informationen zu erforderlichen Nachnahmezahlungen angezeigt werden. Der Zusteller muss diese Daten somit nicht selber eingeben, sondern hat sie bei Deponierung einer Sendung bereits zur Verfügung und muss diese nur bestätigen. Hierdurch wird die Zustellung vereinfacht, und es ergibt sich eine wesentliche Reduktion der Zustellzeit.

Wird das Sendungsavis nicht nur für umgeleitete Sendungen, sondern auch für regulär an eine Paketfachanlage adressierte Sendungen verwendet, hat dieses Avis der Sendungsdaten an die Paketfachanlage ferner den Vorteil, dass im Voraus bestimmt werden kann, wie viele Sendungen an einem Tag an der Paketfachanlage eintreffen werden.

Durch die mitgelieferten Abmessungen kann darüber hinaus ermittelt werden, wie viele Fächer in welcher Größe an diesem Tag benötigt werden. Die entsprechenden Fächergrößen können für diese Sendungen reserviert werden. Zusätzlich können Sendungen, die aufgrund ihrer Abmessungen nicht in den Paketautomaten eingelegt werden können, frühzeitig identifiziert und beispielsweise in eine Filiale umgeleitet werden. Wird zum Beispiel im Postausgangszentrum festgestellt, dass eine Paketsendung an eine Paketfachanlage adressiert ist, in dieser Paketfachanlage jedoch keine Fächer mit ausreichender Größe zur Verfügung stehen, kann die Paketsendung umgeleitet werden. Die Postsendung kann an eine andere Paketfachanlage, an eine Postfiliale oder die Hausadresse des Empfängers umgeleitet werden.

Ein Abgleich mit der vom Automaten gelieferten Information über die Anzahl und Größe der freien Fächer ermöglicht ferner eine taggenaue Kapazitätsplanung für jeden Automaten. So kann die Nutzung der freibleibenden Fächer optimal geplant und eine Über- oder Unterbelegung vermieden werden.

Typischerweise wird eine Sendung in einem Postausgangszentrum erfasst und im Laufe des nächsten Tages an eine Paketfachanlage im Bereich des Ziel-Postverteilzentrums ausgeliefert. Somit ist bereits einen Tag vor der Auslieferung bekannt, wie viele Paketsendungen am nächsten Tag in eine Paketfachanlage eingestellt werden. Diese Information kann dazu genutzt werden, verbleibende freie Fächer für die Einstellung von nicht avisierten Sendungen frei zu geben.

Beispielsweise kann vorgesehen sein, dass ein Zusteller auch Sendungen, welche an eine Hausadresse eines Empfängers adressiert waren, die jedoch aufgrund der Abwesenheit des Empfängers nicht abgegeben werden konnten, in eine Paketfachanlage einstellt und den Empfänger über diese Einstellung benachrichtigt. Dazu hinterlässt er beim Empfänger eine Benachrichtigungskarte. Sobald feststeht, wie viele direkt adressierte oder umgeleitete Sendungen an einem Tag an einer Paketfachanlage eingestellt werden, können die verbleibenden Fächer für diesen Tag für Sendungen frei gegeben werden, die von einem Zusteller ungeplant eingestellt werden. Ändert sich die Zieladresse einer Sendung im Laufe ihres Transport- und Verteilweges erneut, können sich Reservierungen fortlaufend ändern.

Bei der Einstellung von Sendungen mit Benachrichtigungskarte muss der Zusteller bereits bei der Benachrichtigung an der Hausadresse des Empfängers über Informationen verfügen, ob und an welcher Paketfachanlage ein ausreichend großes Fach für die betreffende Sendung verfügbar ist. Diese Informationen über Belegzustände können ihm beispielsweise über das mobile Gerät 60 übermittelt werden. Da zu Beginn seiner Zustelltour bereits bekannt ist, wie viele Sendungen an diesem Tag direkt an eine Paketfachanlage adressiert sind, können ihm die übrigen Fächer für eine Zustellung mit Benachrichtigungskarte zur Verfügung gestellt werden.

Die Erfassung von Sendungsdaten, die über die Zieladresse hinausgehen, kann auch im Posteingangszentrum erfolgen. Die Erfassung im Postausgangszentrum hat demgegenüber jedoch den wesentlichen Vorteil, dass die Daten zu einem möglichst frühen Zeitpunkt im System vorliegen und somit für ein Sendungsavis und eine Kapazitätsplanung verwendet werden können. Im Posteingangszentrum wird lediglich nochmals die Paket-ID erfasst und die zugehörigen Daten geladen. Somit können die Prozesse bei der Verarbeitung der Sendung im Posteingangszentrum ferner schneller erfolgen. Die relevanten Inhalte der erfassten Daten werden dem Posteingangszentrum übermittelt und das Posteingangszentrum bestätigt lediglich, dass eine Sendung im PZE angekommen ist.

Werden dem Zusteller Informationen über Belegzustände von Paketfachanlagen in seinem Zustellbezirk nicht auf sein Handheld übertragen, kann es erforderlich sein, eine Prognose durchzuführen, wie viele Fächer für eine ungeplante Einstellung von Sendungen durch den Zusteller reserviert werden sollen. Dabei sollen die Fächer eines Automaten möglichst optimal ausgelastet werden. Der Zusteller soll dabei eine ausreichende Anzahl von Fächern für eine ungeplante Einstellung zur Verfügung haben, andererseits soll jedoch verhindert werden, dass eine direkt an den Automaten adressierte oder umgeleitete Sendung nicht eingestellt werden kann.

Für eine Prognose wird beispielsweise die Zahl der freien Fächer an einem Automaten innerhalb eines gewissen Zeitraumes herangezogen. Hieraus wird durch Addieren eines Puffers und unter Berücksichtigung von weiteren Faktoren wie etwa der durchschnittlichen Lagerdauer einer Sendung die Zahl von Fächern bestimmt, die für ungeplant adressierte Sendungen zur Verfügung gestellt werden kann. Die Prognose wird fortlaufend an die Verhältnisse an einzelnen Paketfachanlagen angepasst.

### Bezugszeichenliste:

- 10: Postsendung, Paketsendung
- 11: Sendungsidentifikation, Barcode, RFID-Transponder
- 20: Elektronische Paketfachanlage
- 30: Erstes Postverteilzentrum, Postausgangszentrum, PZA
- 31: Lesevorrichtung, PZA-Lesevorrichtung
- 32: Datenverarbeitungseinheit, PZA-Datenverarbeitungseinheit
- 40: Datenbank
- 41: Zentrale Verwaltungseinheit
- 50: Zweites Postverteilzentrum, Posteingangszentrum, PZE
- 51: Lesevorrichtung, PZE-Lesevorrichtung
- 52: Datenverarbeitungseinheit, PZE-Datenverarbeitungseinheit
- 60: Mobiles Gerät, Handheld, Scanner

## Patentansprüche

1. Verfahren zur Bearbeitung von Postsendungen (10) innerhalb eines Posttransport- und Postverteilsystems, das wenigstens ein erstes Postverteilzentrum (30), ein zweites Postverteilzentrum (50) und eine elektronische Paketfachanlage (20) im Bereich des zweiten Postverteilzentrums (50) umfasst, wobei in dem ersten Postverteilzentrum (30) auf der Postsendung (10) befindliche Daten von einer Lesevorrichtung (31) erfasst werden, und es sich bei den erfassten Daten wenigstens um die Postsendung eindeutig identifizierende Informationen (11) und um Angaben zum Empfänger der Sendung (10) handelt, und diese erfassten Daten einer ersten Datenverarbeitungseinheit (32) übermittelt werden, umfassend
folgende Schritte:
- Vergleichen der Daten zur Angabe des Empfängers der Postsendung mit in einer Datenbank (40) hinterlegten Daten von registrierten Kunden durch die Datenverarbeitungseinheit (32) des ersten Postverteilzentrums (30) ;
- Ermittlung eines für einen Kunden in der Datenbank (40) hinterlegten Datensatzes anhand der erfassten Daten des Empfängers durch die Datenverarbeitungseinheit (32) ;
- Bereitstellung des ermittelten Datensatzes eines Kunden an der Datenverarbeitungseinheit (32);
- Ermittlung einer Umleitungsverfügung aus dem Datensatz des Kunden und Zuordnung einer Zielangabe für eine elektronische Paketfachanlage (20) zu den die Postsendung eindeutig identifizierenden Informationen (11);
- Ermittlung eines zweiten Postverteilzentrums (50) im Bereich der elektronischen Paketfachanlage (20) und Sortierung der Postsendung (10) im ersten Postverteilzentrum (30) anhand der Zielangabe;
- Übermittlung der von der Postsendung (10) erfassten Daten und der Zielangabe von der Datenverarbeitungseinheit (32) des ersten Postverteilzentrums (30) zu einer Datenverarbeitungseinheit (52) des zweiten Postverteilzentrums (50);
- Transport der Postsendung (10) zum zweiten Postverteilzentrum (50) im Bereich der elektronischen Paketfachanlage (20);
- Erfassung der die Postsendung (10) eindeutig identifizierenden Informationen (11) durch eine Lesevorrichtung (51) des zweiten Postverteilzentrums (50);
- Ermittlung der Zielangabe der Postsendung (10) durch die Datenverarbeitungseinheit (52) anhand der die Postsendung eindeutig identifizierenden Informationen (11) ;
- Sortierung der Postsendung (10) im zweiten Postverteilzentrum (50) anhand der Zielangabe; und
- Übermittlung der die Postsendung eindeutig identifizierenden Informationen (11) und der zugeordneten Zielangabe auf ein mobiles Gerät (60).

2. Verfahren nach Anspruch 1,
**dadurch gekennzeichnet,**
**dass** nach der Ermittlung einer Umleitungsverfügung aus dem Datensatz des Kunden und der Zuordnung einer Zielangabe für eine elektronische Paketfachanlage (20) eine Reservierung eines Faches in der betreffenden elektronischen Paketfachanlage (20) durchgeführt wird.

3. Verfahren nach Anspruch 2,
**dadurch gekennzeichnet,**
**dass** die Reservierung eines Faches in der elektronischen Paketfachanlage (20) für die Postsendung (10) durch die Datenverarbeitungseinheit (31) des ersten Postverteilzentrums (30) erfolgt.

4. Verfahren nach Anspruch 2,
**dadurch gekennzeichnet,**
**dass** die Reservierung eines Faches in der elektronischen Paketfachanlage (20) für die Postsendung (10) durch die Datenverarbeitungseinheit (51) des zweiten Postverteilzentrums (50) erfolgt.

5. Verfahren nach einem oder mehreren der vorangegangenen Ansprüche 1 bis 4,
**dadurch gekennzeichnet,**
**dass** das mobile Gerät (60) einen Bildschirm und Mittel zur Erfassung der die Postsendung eindeutig identifizierenden Informationen (11) aufweist, und dass die Zielangabe, welche den die Postsendung eindeutig identifizierenden Informationen (11) zugeordnet ist, bei Erfassung dieser Informationen (11) von der Sendung (10) auf dem Bildschirm angezeigt wird.

6. Verfahren nach einem oder mehreren der vorangegangenen Ansprüche 1 bis 5,
**dadurch gekennzeichnet,**
**dass** es sich bei den die Postsendung (10) eindeutig identifizierenden Informationen (11) um Daten handelt, die in einem Barcode verschlüsselt sind.

7. Verfahren nach einem oder mehreren der vorangegangenen Ansprüche 1 bis 5,
**dadurch gekennzeichnet,**
**dass** es sich bei den die Postsendung (10) eindeutig identifizierenden Informationen (11) um Daten handelt, die in einem RFID-Transponder hinterlegt sind.

8. Verfahren nach einem oder mehreren der vorangegangenen Ansprüche 1 bis 7,
**dadurch gekennzeichnet,**
**dass** von den auf der Postsendung (10) befindlichen Daten, welche im ersten Postverteilzentrum (30) von der Lesevorrichtung (31) erfasst wurden, wenigstens die die Postsendung eindeutig identifizierende Informationen (11) und die Angaben zum Empfänger der Sendung (10) an die Paketfachanlage (20) übermittelt werden, bevor eine Einlieferung der Sendung (10) an der Paketfachanlage (20) erfolgt.

9. Anordnung von Vorrichtungen zur Bearbeitung von Postsendungen (20), wobei die Anordnung wenigstens ein erstes Postverteilzentrum (30), ein zweites Postverteilzentrum (50) und eine elektronische Paketfachanlage (20) umfasst,
wobei
sowohl das erste Postverteilzentrum (30) als auch das zweite Postverteilzentrum (50) jeweils eine Lesevorrichtung (31;51) zum Erfassen von auf einer Postsendung (10) befindlichen Daten und jeweils eine Datenverarbeitungseinheit (32;52) zur Verarbeitung der erfassten Daten umfassen, und die Anordnung ferner eine Datenbank (40) in Verbindung mit dem ersten Postverteilzentrum (30) und/oder dem zweiten Postverteilzentrum (50) umfasst, in welcher Umleitungsverfügungen von registrierten Empfängern gespeichert sind, und dass wenigstens die Datenverarbeitungseinheit (31) des ersten Postverteilzentrums (30) Mittel zur Ermittlung einer Zielangabe aus einer Umleitungsverfügung eines registrierten Empfängers und Mittel zur Zuordnung dieser Zielangabe zu den die Postsendung (10) eindeutig identifizierenden Informationen (11) umfasst, und dass die Datenverarbeitungseinheit (32) des ersten Postverteilzentrums (30) Mittel zur Übermittlung der von der Lesevorrichtung (31) erfassten Daten an die Datenverarbeitungseinheit (52) des zweiten Postverteilzentrums (50) aufweist, und dass ein mobiles Gerät (60) in Verbindung mit der Datenverarbeitungseinheit (52) des zweiten Postverteilzentrums (50) steht, wobei diese Datenverarbeitungseinheit (52) Mittel zur Übermittlung wenigstens der die Postsendung (10) eindeutig identifizierenden Informationen (11) und der zugeordneten Zielangaben an das mobile Gerät (60) umfasst.

10. Anordnung nach Anspruch 9,
**dadurch gekennzeichnet,**
**dass** die Datenbank (40) in Verbindung mit einer zentralen Verwaltungseinheit (41) steht, und dass die Verwaltungseinheit (41) Mittel zur Speicherung und Abfrage der Belegzustände der Fächer wenigstens der Paketfachanlage (20) umfasst.

11. Anordnung nach einem oder beiden der Ansprüche 9 und 10,
**dadurch gekennzeichnet,**
**dass** die Datenverarbeitungseinheit (32) des ersten Postverteilzentrums (30), die Datenverarbeitungseinheit (52) des zweiten Postverteilzentrums (50) und/oder die zentrale Verwaltungseinheit (41) Mittel zur Übermittlung von den im ersten Postverteilzentrum (30) durch eine Lesevorrichtung (31) ermittelten Daten an die wenigstens eine Paketfachanlage (20) umfasst.

## Claims

1. A method for processing mailpieces (10) within a mail transportation and distribution system comprising at least a first mail distribution center (30), a second mail distribution center (50) and an electronic parcel compartment facility (20) located in the area of the second mail distribution center (50), whereby data present on the mailpiece (10) is acquired by a reading device (31) in the first mail distribution center (30), and the acquired data comprises at least information (11) that unambiguously identifies the mailpiece as well as information about the recipient of the mailpiece (10), and this acquired data is transmitted to a first data processing unit (32),
comprising the following steps:
• the data processing unit (32) of the first mail distribution center (30) compares the data indicating the recipient of the mailpiece with data about registered customers stored in a database (40);
• on the basis of the acquired data about the recipient, the data processing unit (32) then ascertains a data record that is stored for a customer in the database (40);
• the acquired data record of a customer is provided to the data processing unit (32);
• a re-routing instruction is ascertained from the data record of the customer and destination information for an electronic parcel compartment facility (20) is associated with information (11) that unambiguously identifies the mailpiece;
• a second mail distribution center (50) located in the area of the electronic parcel compartment facility (20) is ascertained, and the mailpiece is sorted in the first mail distribution center (30) on the basis of the destination information;
• the data acquired from the mailpiece (10) and the destination information are transmitted by the data processing unit (32) of the first mail distribution center (30) to a data processing unit (52) of the second mail distribution center (50);
• the mailpiece (10) is transported to the second mail distribution center (50) located in the area of the electronic parcel compartment facility (20);
• the information (11) that unambiguously identifies the mailpiece (10) is acquired by a reading device (51) of the second mail distribution center (50);
• on the basis of the information (11) that unambiguously identifies the mailpiece, the data processing unit (52) determines the destination of the mailpiece (10);
• the mailpiece (10) is sorted in the second mail distribution center (50) on the basis of the destination information; and
• the information (11) that unambiguously identifies the mailpiece as well as the associated destination information are transmitted to a mobile device (60).

2. The method according to Claim 1,
**characterized in that**
once a re-routing instruction has been ascertained from the data record of the customer and once destination information has been associated with an electronic parcel compartment facility (20), a compartment in the appropriate parcel compartment facility (20) is reserved.

3. The method according to Claim 2,
**characterized in that**
the reservation of a compartment in the electronic parcel compartment facility (20) for the mailpiece (10) is made by the data processing unit (31) of the first mail distribution center (30).

4. The method according to Claim 2,
**characterized in that**
the reservation of a compartment in the electronic parcel compartment facility (20) for the mailpiece (10) is made by the data processing unit (51) of the second mail distribution center (50).

5. The method according to one or more of the preceding Claims 1 to 4,
**characterized in that**
the mobile device (60) has a screen and means to acquire the information (11) that unambiguously identifies the mailpiece, and **in that** the destination information that is associated with the information (11) that unambiguously identifies the mailpiece is displayed on the screen at the time when this information (11) is acquired from the mailpiece (10).

6. The method according to one or more of the preceding Claims 1 to 5,
**characterized in that**
the information (11) that unambiguously identifies the mailpiece (10) comprises data that is encrypted in a barcode.

7. The method according to one or more of the preceding Claims 1 to 5,
**characterized in that**
the information (11) that unambiguously identifies the mailpiece (10) is data that is stored in an RFID transponder.

8. The method according to one or more of the preceding Claims 1 to 7,
**characterized in that**,
of the data that is present on the mailpiece (10) and that was detected by the reading device (31) in the first mail distribution center (30), at least the information (11) that unambiguously identifies the mailpiece as well as the information about the recipient of the mailpiece (10) are transmitted to the parcel compartment facility (20) before the mailpiece (10) is deposited into the parcel compartment facility (20).

9. An arrangement of devices for processing mailpieces (20), whereby the arrangement comprises at least a first mail distribution center (30), a second mail distribution center (50) and an electronic parcel compartment facility (20),
wherein
the first mail distribution center (30) as well as the second mail distribution center (50) each have a reading device (31; 51) for acquiring data present on a mailpiece (10) and they each have a data processing unit (32; 52) to process the acquired data, and the arrangement also comprises a database (40) that is in communication with the first mail distribution center (30) and/or with the second mail distribution center (50), where re-routing instructions from registered recipients are stored, and in that at least the data processing unit (31) of the first mail distribution center (30) has means to ascertain destination information from a re-routing instruction of a registered recipient and means to associate this destination information with information (11) that unambiguously identifies the mailpiece, and in that the data processing unit (32) of the first mail distribution center (30) has means to transmit the data acquired by the reading device (31) to the data processing unit (52) of the second mail distribution center (50), and in that the mobile device (60) is in communication with the data processing unit (52) of the second mail distribution center (50), whereby this data processing unit (52) comprises means to transmit to the mobile device (60) at least the information (11) that unambiguously identifies the mailpiece (10) and the associated destination information.

10. The arrangement according to Claim 9,
**characterized in that**
the database (40) is in communication with a central management unit (41) and **in that** the management unit (41) has means to store and query the occupation status of the compartments of at least one parcel compartment facility (20).

11. The arrangement according to one or both of Claims 9 and 10,
**characterized in that**
the data processing unit (32) of the first mail distribution center (30), the data processing unit (52) of the second mail distribution center (50) and/or the central management unit (41) have means to transmit the data acquired by a reading device (31) in the first mail distribution center (30) to at least one parcel compartment facility (20).

## Revendications

1. Procédé pour traiter des envois postaux (10) dans un système de transport et de tri postal qui comprend au moins un premier centre de tri postal (30), un deuxième centre de tri postal (50) et une installation électronique de boîtes postales (20) dans la région du deuxième centre de tri postal (50), des données situées sur l'envoi postal (10) étant saisies par un dispositif de lecture (31) dans le premier centre de tri postal (30) et les données saisies étant au moins des informations (11) qui identifient de façon univoque l'envoi postal et des indications relatives au destinataire de l'envoi (10), et ces données saisies étant transmises à une première unité de traitement de données (32), comprenant les étapes suivantes :
- comparaison, par l'unité de traitement de données (32) du premier centre de tri postal (30), des données relatives à l'indication du destinataire de l'envoi postal avec des données de clients enregistrés déposées dans une base de données (40) ;
- détermination, par l'unité de traitement de données (32), d'un jeu de données déposé dans la base de données (40) pour un client à l'aide des données du destinataire saisies;
- mise à disposition du jeu de données déterminé d'un client au niveau de l'unité de traitement de données (32) ;
- détermination d'un ordre de réacheminement à partir du jeu de données du client et association d'une indication de destination pour une installation électronique de boîtes postales (20) aux informations (11) identifiant l'envoi postal de façon univoque ;
- détermination d'un deuxième centre de tri postal (50) dans la région de l'installation électronique de boîtes postales (20) et tri de l'envoi postal (10) dans le premier centre de tri postal (30) à l'aide de l'indication de destination ;
- transmission des données saisies de l'envoi postal (10) et de l'indication de destination de l'unité de traitement de données (32) du premier centre de tri postal (30) vers une unité de traitement de données (52) du deuxième centre de tri postal (50) ;
- transport de l'envoi postal (10) vers le deuxième centre de tri postal (50) dans la région de l'installation électronique de boîtes postales (20) ;
- saisie des informations (11) identifiant l'envoi postal (10) de façon univoque par un dispositif de lecture (51) du deuxième centre de tri postal (50) ;
- détermination de l'indication de destination de l'envoi postal (10) par l'unité de traitement de données (52) à l'aide des informations (11) qui identifient l'envoi postal de façon univoque ;
- tri de l'envoi postal (10) dans le deuxième centre de tri postal (50) à l'aide de l'indication de destination ; et
- transmission à un appareil mobile (60) des informations (11) qui identifient l'envoi postal de façon univoque et de l'indication de destination associée.

2. Procédé selon la revendication 1, **caractérisé en ce qu'**est effectuée, après la détermination d'un ordre de réacheminement à partir du jeu de données du client et l'association d'une indication de destination pour une installation électronique de boîtes postales (20), une réservation d'une boîte dans l'installation électronique de boîtes postales (20) concernée.

3. Procédé selon la revendication 2, **caractérisé en ce que** la réservation d'une boite pour l'envoi postal (10) dans l'installation électronique de boîtes postales (20) est effectuée par l'unité de traitement de données (31) du premier centre de tri postal (30).

4. Procédé selon la revendication 2, **caractérisé en ce que** la réservation d'une boîte pour l'envoi postal (10) dans l'installation électronique de boîtes postales (20) est effectuée par l'unité de traitement de données (51) du deuxième centre de tri postal (50).

5. Procédé selon l'une ou plusieurs des revendications précédentes 1 à 4, **caractérisé en ce que** l'appareil mobile (60) comporte un écran et des moyens pour saisir les informations (11) qui identifient l'envoi postal de façon univoque et **en ce que** l'indication de destination qui est associée aux informations (11) identifiant l'envoi postal de façon univoque est affichée à l'écran lors de la saisie de ces informations (11) de l'envoi (10).

6. Procédé selon l'une ou plusieurs des revendications précédentes 1 à 5, **caractérisé en ce que** les informations (11) qui identifient l'envoi postal (10) de façon univoque sont des données qui sont cryptées dans un code-barres.

7. Procédé selon l'une ou plusieurs des revendications précédentes 1 à 5, **caractérisé en ce que** les informations (11) qui identifient l'envoi postal (10) de façon univoque sont des données qui sont déposées dans un transpondeur RFID.

8. Procédé selon l'une ou plusieurs des revendications précédentes 1 à 7, **caractérisé en ce que**, parmi les données situées sur l'envoi postal (10) qui sont saisies par le dispositif de lecture (31) dans le premier centre de tri postal (30), au moins les informations (11) qui identifient l'envoi postal (10) de façon univoque et les indications relatives au destinataires de l'envoi (10) sont transmises à l'installation de boîtes postales (20) avant le dépôt de l'envoi (10) à l'installation de boîtes postales (20).

9. Ensemble de dispositifs pour traiter des envois postaux (20), l'ensemble comprenant au moins un premier centre de tri postal (30), un deuxième centre de tri postal (50) et une installation électronique de boîtes postales (20), tant le premier centre de tri postal (30) que le deuxième centre de tri postal (50) comprenant respectivement un dispositif de lecture (31 ; 51) pour saisir des données situées sur un envoi postal (10) et respectivement une unité de traitement de données (32 ; 52) pour traiter les données saisies, et l'ensemble comprenant en outre une base de données (40) en liaison avec le premier centre de tri postal (30) et/ou le deuxième centre de tri postal (50), dans laquelle des ordres de réacheminement de destinataires enregistrés sont stockés, et au moins l'unité de traitement de données (31) du premier centre de tri postal (30) comprenant des moyens pour déterminer une indication de destination à partir d'un ordre de réacheminement d'un destinataire enregistré et des moyens pour associer cette indication de destination aux informations (11) qui identifient l'envoi postal (10) de façon univoque, et l'unité de traitement de données (32) du premier centre de tri postal (30) comportant des moyens pour transmettre les données saisies par le dispositif de lecture (31) à l'unité de traitement de données (52) du deuxième centre de tri postal (50), et un appareil mobile (60) étant en liaison avec l'unité de traitement de données (52) du deuxième centre de tri postal (50), cette unité de traitement de données (52) comportant des moyens pour transmettre à l'appareil mobile (60) au moins les informations (11) qui identifient l'envoi postal (10) de façon univoque et les indications de destination associées.

10. Ensemble selon la revendication 9, **caractérisé en ce que** la base de données (40) est en liaison avec une unité d'administration centrale (41) et **en ce que** l'unité d'administration (41) comprend des moyens pour stocker et interroger les états d'occupation des boîtes au moins de l'installation de boîtes postales (20).

11. Ensemble selon l'une ou les deux revendications 9 et 10, **caractérisé en ce que** l'unité de traitement de données (32) du premier centre de tri postal (30), l'unité de traitement de données (52) du deuxième centre de tri postal (50) et/ou l'unité d'administration centrale (41) comportent des moyens pour transmettre à l'au moins une installation de boîtes postales (20) les données saisies par un dispositif de lecture (31) dans le premier centre de tri postal (30).
